# EUROPÄISCHE PATENTSCHRIFT

(11) **EP 3 683 451 B1**
(45) Veröffentlichungstag und Bekanntmachung des Hinweises auf die Patenterteilung: **28.01.2026**
(21) Anmeldenummer: 19216382.2
(22) Anmeldetag: 16.12.2019
(51) Int. Cl.: F04D 29/42, F04D 29/44, F04D 29/66

(54) **STRÖMUNGSLEITVORRICHTUNG UND GEBLÄSEANORDNUNG MIT STRÖMUNGSLEITVORRICHTUNG**
FLOW GUIDE DEVICE AND FAN ARRANGEMENT WITH A FLOW GUIDE DEVICE
DISPOSITIF DE GUIDAGE DE FLUX ET AGENCEMENT DE VENTILATEUR POURVU DE DISPOSITIF DE GUIDAGE DE FLUX

(30) Priorität: 16.01.2019 DE 102019101096
(43) Veröffentlichungstag der Anmeldung: 22.07.2020
(73) Patentinhaber: ebm-papst Mulfingen GmbH & Co. KG, 74673 Mulfingen (DE)
(72) Erfinder: Strehle, Michael, 74653 Ingelfingen (DE); Sudler, Björn, 97944 Boxberg (DE); Conrad, Daniel, 74243 Langenbrettach (DE)
(74) Vertreter: Staeger & Sperling Partnerschaftsgesellschaft mbB

(56) Entgegenhaltungen:
- EP-A1- 3 141 757
- EP-A1- 3 354 903
- WO-A1-2018/113855
- FR-A1- 2 922 610
- US-A1- 2018 283 401

## Beschreibung

Die Erfindung betrifft eine Strömungsleitvorrichtung zur Verwendung an einer Gebläseanordnung mit einem motorbetriebenen Radialgebläserad sowie die Gebläseanordnung mit einer entsprechenden Strömungsleitvorrichtung.

Die Beeinflussung der von einem Radialventilator erzeugten Strömung nach dem Austritt der Strömung aus dem Radialgebläserad über eine erfindungsgemäße Strömungsleitvorrichtung ermöglicht die Steigerung des statischen Wirkungsgrades. Dies ist insbesondere von Vorteil, wenn die radiale Strömung in eine axiale Strömung umgelenkt und beispielsweise ein nachfolgendes Bauteil wie ein Wärmetauscher mit einem homogenen axialen Abströmfeld beaufschlagt werden soll.

Ansaugseitig hat sich hierbei bereits eine gesplittete Düse als vorteilhaft erwiesen, welche in der deutschen Patentanmeldung DE 10 2017 110 642 A1 beschrieben wurde. Weiterer druckschriftlicher Stand der Technik aus dem vorliegenden technischen Gebiet ist offenbart in den Dokumenten US 2018/283401 A1, WO 2018/113855 A1, EP 3 141 757 A1, FR 2 922 610 A1 und EP 3 354 903 A1.

Der Erfindung liegt die Aufgabe zugrunde, eine Strömungsleitvorrichtung vorzusehen, mit welcher der statische Wirkungsgrad von Gebläseanordnungen mit einem Radialgebläserad, bei denen die radial ausgeblasene Strömung anschließend axial umgelenkt wird, erhöht werden soll.

Diese Aufgabe wird durch die Merkmalskombination gemäß Patentanspruch 1 gelöst.

Erfindungsgemäß wird eine Strömungsleitvorrichtung zur Verwendung an einer Gebläseanordnung mit einem motorbetriebenen, um eine Rotationsachse rotierenden Radialgebläserad vorgeschlagen, welche ein Außengehäuse und einen Innendiffusor, zwischen denen ein sich entlang einer axialen Strömungsrichtung erstreckender Strömungskanal gebildet ist, umfasst. Das Außengehäuse bildet in axialer Richtung an den Innendiffusor angrenzend einen Aufnahmeraum zur integralen Aufnahme des Radialgebläserades aus, das im Betrieb eine Strömung axial ansaugt und radial in den Strömungskanal ausbläst, wobei der Strömungskanal ausgebildet ist, die Strömung aus einer radialen in eine axiale Richtung umzulenken. Die axiale Strömungsrichtung verläuft dabei parallel zur Rotationsachse des Radialgebläserades. Der Innendiffusor und das Außengehäuse sind vorzugsweise zylindrisch oder im Wesentlichen zylindrisch ausgebildet und koaxial zueinander angeordnet.

Durch den in Strömungsrichtung nachgeschalteten über das Außengehäuse und den Innendiffusor gebildeten Strömungskanal wird in der Strömung die dynamische Druckenergie in statische Druckenergie umgewandelt und mithin die Aufgabe gelöst.

In einer günstigen Ausführung der Strömungsleitvorrichtung erstreckt sich der Strömungskanal bis zu ihrem Auslass. Somit wird die Strömung über die gesamte Länge der Strömungsleitvorrichtung geführt.

Ferner wird die Umwandlung der dynamischen Druckenergie in statische Druckenergie bei der Strömungsleitvorrichtung dadurch begünstigt, dass sich eine Durchströmungsquerschnittsfläche des Strömungskanals zum Auslass hin diffusorartig vergrößert. Dies wird beispielsweise erzeugt, indem der Innendiffusor zum Auslass hin eingezogen verläuft, d.h. seine Mantelfläche erstreckt sich über den axialen Verlauf bis zum Auslass hin zur Rotationsachse des Radialgebläserades.

Die Strömungsleitvorrichtung ist in einer Ausführung ferner dadurch gekennzeichnet, dass der Aufnahmeraum für das Radialgebläserad an einen Einlass der Strömungsleitvorrichtung angrenzt.

Zur Geräuschreduzierung ist bei der Strömungsleitvorrichtung erfindungsgemäß vorgesehen, dass der Innendiffusor eine gelochte Mantelfläche aufweist. Ebenso ist hierfür ein Ausführungsbeispiel der Strömungsleitvorrichtung dadurch gekennzeichnet, dass das Außengehäuse eine gelochte Innenwandfläche aufweist. Die Strömung kann durch die Lochung der Mantelfläche des Innendiffusors bzw. durch die Innenwandfläche des Außengehäuses ganz oder teilweise strömen und die akustische Schallabstrahlung reduzieren. Zudem können wahlweise noch Dämmmaterialien eingebracht werden, beispielsweise im Inneren des Innendiffusors oder in Teilen der Lochung.

Eine Weiterbildung der Strömungsleitvorrichtung zur weiteren Erhöhung des statischen Wirkungsgrades sieht zudem vor, dass im Strömungskanal in Umfangsrichtung beabstandet angeordnete Strömungsleitschaufeln angeordnet sind. Die Strömungsleitschaufeln erstrecken sich in einem vorteilhaften Ausführungsbeispiel vorzugsweise aus dem Bereich des Aufnahmeraums für das Radialgebläserad bis zum Auslass und bieten eine Führung für die Strömung vom Ausblas des Radialgebläserades bis zum Auslass der Strömungsleitvorrichtung. Die Erhöhung des statischen Wirkungsgrades wird durch eine Drallreduktion der Strömung durch die Strömungsleitschaufeln begünstigt.

Der Innendiffusor weist erfindungsgemäß zudem einen zu dem Strömungskanal durch seine Mantelfläche abgegrenzten Diffusorraum auf, der um die Rotationsachse des Radialgebläserades gebildet ist. In diesen Diffusorraum sind erfindungsgemäß ebenfalls Leitschaufeln vorgesehen, welche sich in Richtung des Auslasses erstrecken. Derartige Leitschaufeln sind sinnvoll, wenn die Mantelfläche des Innendiffusors nicht geschlossen, sondern erfindungsgemäß gelocht ist, so dass die Strömung neben dem Strömungskanal auch teilweise durch den Diffusorraum verläuft. Zudem können die Leitschaufeln gleichzeitig als Versteifungsrippen für den Innendiffusor dienen.

Vorteilhaft ist ferner eine Ausführung der Strömungsleitvorrichtung, bei welcher die Strömungsleitschaufeln integral einstückig mit dem Innendiffusor ausgebildet sind.

Auch ist hinsichtlich eines kompakten Aufbaus eine Ausführung günstig, bei der in den Innendiffusor eine Motoraufnahme integriert ist.

Die Strömungsleitvorrichtung sieht in einer Weiterbildung zudem vor, dass das Außengehäuse am Einlass eine integrale Venturidüse aufweist. Das Radialgebläserad kann somit mit der Venturidüse am Außengehäuse zusammenwirken und sich beispielsweise mit seiner Deckscheibe in axialer Richtung bis in die Venturidüse hinein erstrecken, um eine axiale Überlappung bereitzustellen.

Zur variablen Anpassbarkeit der Strömungsleitvorrichtung ist zudem eine Ausführung vorteilhaft, die dadurch gekennzeichnet ist, dass der Innendiffusor als lösbarer Einsatz in dem Außengehäuse ausgebildet ist. Somit kann der Strömungskanal oder der Aufnahmeraum für das Radialgebläserad durch Austausch des Innendiffusors beliebig angepasst werden.

Ferner umfasst ist eine Gebläseanordnung mit einem Radialgebläserad und einem damit verbundenen Elektromotor, wobei das Radialgebläserad im Aufnahmeraum der Strömungsleitvorrichtung gemäß der vorstehenden Offenbarung angeordnet ist und seine axial angesaugte Strömung über den Strömungskanal in eine axiale Strömung umgelenkt wird.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine perspektivische Ansicht einer Strömungsleitvorrichtung in einem ersten Ausführungsbeispiel,
- Fig. 2: eine seitliche Schnittansicht der Strömungsleitvorrichtung aus Figur 1,
- Fig. 3: eine axiale Draufsicht auf die Einlassseite der Strömungsleitvorrichtung aus Figur 1,
- Fig. 4: richtung aus Figur 1, eine axiale Draufsicht auf die Auslassseite der Strömungsleitvorrichtung aus Figur 1,
- Fig. 5: eine perspektivische Ansicht einer Strömungsleitvorrichtung in einem zweiten, erfindungsgemäßen Ausführungsbeispiel
- Fig. 6: eine seitliche Schnittansicht der Strömungsleitvorrichtung aus Figur 5,
- Fig. 7: eine axiale Draufsicht auf die Einlassseite der Strömungsleitvorrichtung aus Figur 5,
- Fig. 8: eine axiale Draufsicht auf die Auslassseite der Strömungsleitvorrichtung aus Figur 5.

In den Figuren 1-4 ist ein erstes Ausführungsbeispiel der Strömungsleitvorrichtung 1 dargestellt, welche ein zylindrisches Außengehäuse 2 und einen im Wesentlichen zylindrischen und koaxial zu dem Außengehäuse 2 angeordneten Innendiffusor 3 aufweist, der sich in axialer Richtung entlang der Rotationsachse RA gesehen über in etwa die Hälfte der axialen Länge des Außengehäuses 2 erstreckt. Das Außengehäuse 2 bildet einen Einlass 8 zur Ansaugung einer Strömung über ein Radialgebläserad (nicht gezeigt). Am Einlass 8 ist eine Venturidüse 11 ausgebildet. In Strömungsrichtung daran anschließend und zum Innendiffusor 3 axial angrenzend weist das Außengehäuse 2 den Aufnahmeraum 5 zur integralen Aufnahme des Radialgebläserades in einer Weise auf, dass es axial über die Venturidüse 11 die Strömung am Einlass 8 ansaugt und in radial Richtung in den Strömungskanal 4 ausbläst. Der Strömungskanal 4 wird durch die Innenwand des Außengehäuses 2 und durch die Mantelfläche des Innendiffusors 3 gebildet und lenkt die radial aus dem Radialgebläserad austretende Strömung in axiale Richtung um. Zum Auslass 9 hin ist der Innendiffusor 3 zur Rotationsachse RA hin kegelförmig eingezogen ausgebildet, so dass sich die Durchströmungsquerschnittsfläche im Strömungskanal 4 in Strömungsrichtung gesehen vergrößert. Alternativ oder zusätzlich kann sich auch das Außengehäuse 2 aufweiten, um die Durchströmungsquerschnittsfläche zu vergrößern. In einer weiteren alternativen Ausführungsform ist der Innendiffusor 3 nicht zur Rotationsachse RA hin kegelförmig eingezogen ausgebildet, sondern verläuft zylinderförmig, d.h. parallel zur Rotationsachse. Der Innendiffusor 3 und das Außengehäuse 2 schließen am Auslass 9 in derselben Axialebene ab.

Bezugnehmend auf Figur 2 ist ferner angedeutet, dass im Innendiffusor 3 an den Aufnahmeraum 5 anschließend eine Motoraufnahme 15 zur befestigenden Aufnahme eines Elektromotors (nicht gezeigt) zum Antrieb des Radialgebläserades der Rotationsachse integriert ist. Ferner ist der Innendiffusor mehrwandig ausgebildet und stellt zwischen den Wänden eine Kammer 24 zur Aufnahme von Dämmmaterial bereit, welche durch in Umfangsrichtung verteilt angeordnete Stege 19 unterteilt ist.

In den jeweiligen axialen Draufsichten der Figuren 3 und 4 auf den Einlass 8 bzw. den Auslass 9 sind zudem noch die Anschlussplatte 14 mit in Umfangsrichtung verteilt angeordneten Versteifungsstreben 15 und die in Umfangsrichtung verteilt angeordneten Befestigungslaschen 12 zu erkennen.

Die Figuren 5 - 8 zeigen ein erfindungsgemäßes Ausführungsbeispiel, das neben weiteren dieselben Merkmale der Ausführung gemäß der Figuren 1 - 4 aufweist. Als Weiterbildung zum ersten Ausführungsbeispiel weist das Außengehäuse 2 eine gelochte Innenwandfläche mit einer Vielzahl von Öffnungen 32 auf. Ferner ist auch die Mantelfläche des Innendiffusors 3 mit Öffnungen 31 gelocht, so dass eine Strömungsverbindung zur Kammer 24 gebildet ist. In der gezeigten Ausführung ist die Innenwand des Innendiffusors 3 geschlossen, diese kann alternativ jedoch ebenfalls mit Öffnungen versehen sein, so dass eine Strömungsverbindung zum Diffusorraum 29 hergestellt ist. Hierfür sind im Diffusorraum 29 bereits Leitschaufeln 13 vorgesehen, welche sich in Richtung des Auslasses 9 erstrecken. Die Leitschaufeln 13 dienen gleichzeitig als Versteifungsrippen für den Innendiffusor.

Bei der Strömungsleitvorrichtung 1 sind im Strömungskanal 4 in Umfangsrichtung beabstandet angeordnete Strömungsleitschaufeln 7 angeordnet, die sich aus dem Bereich des Aufnahmeraums 5 für das Radialgebläserad bis zum Auslass 9 erstrecken, wie es gut in Fig. 6 zu erkennen ist. Die Strömungsleitschaufeln 7 verlaufen in radialer Richtung gesehen von der Mantelfläche des Innendiffusors 3 bis zur Innenwandfläche des Außengehäuses 2.

Als weitere alternative Ausführung kann beispielsweise eine gelochte Mantelfläche des Innendiffusors 3 und eine gelochte Innenwandfläche des Außengehäuses 2, jedoch ohne die Verwendung von Strömungsleitschaufeln 7 verwendet werden. Zudem können die Strömungsleitschaufeln 7 in die Ausführung gemäß der Figuren 1-4 integriert werden, ohne dass dies ausdrücklich gesondert dargestellt ist.

## Patentansprüche

1. Strömungsleitvorrichtung (1) zur Verwendung an einer Gebläseanordnung mit einem motorbetriebenen, um eine Rotationsachse (RA) rotierenden Radialgebläserad, umfassend ein Außengehäuse (2) und einen Innendiffusor (3) zwischen denen ein sich entlang einer axialen Strömungsrichtung erstreckender Strömungskanal (4) gebildet ist, wobei das Außengehäuse (2) in axialer Richtung an den Innendiffusor (3) angrenzend einen Aufnahmeraum zur integralen Aufnahme des Radialgebläserades ausbildet, das im Betrieb eine Strömung axial ansaugt und radial in den Strömungskanal (4) ausbläst, wobei der Strömungskanal (4) ausgebildet ist, die Strömung aus einer radialen in eine axiale Richtung umzulenken, wobei der Innendiffusor (3) mehrwandig ausgebildet ist und zwischen den Wänden eine Kammer (24) zur Aufnahme von Dämmmaterial bereitstellt, welche durch in Umfangsrichtung verteilt angeordnete Stege (19) unterteilt ist, **dadurch gekennzeichnet, dass** der Innendiffusor (3) eine gelochte Mantelfläche aufweist, wobei der Innendiffusor (3) einen zu dem Strömungskanal (4) durch seine Mantelfläche abgegrenzten Diffusorraum (29) aufweist, in dem sich Leitschaufeln (13) in Richtung eines Auslasses (9) der Strömungsleitvorrichtung (1) erstrecken.

2. Strömungsleitvorrichtung nach Anspruch 1, **dadurch gekennzeichnet, dass** sich der Strömungskanal (4) durchgängig von dem Aufnahmeraum (5) bis zum Auslass (9) der Strömungsleitvorrichtung (1) erstreckt.

3. Strömungsleitvorrichtung nach Anspruch 2, **dadurch gekennzeichnet, dass** sich eine Durchströmungsquerschnittsfläche des Strömungskanals (4) zum Auslass (9) hin diffusorartig vergrößert.

4. Strömungsleitvorrichtung nach einem der vorhergehenden Ansprüche, **dadurch gekennzeichnet, dass** der Aufnahmeraum (5) für das Radialgebläserad an einen Einlass der Strömungsleitvorrichtung (1) angrenzt.

5. Strömungsleitvorrichtung nach einem der vorhergehenden Ansprüche, **dadurch gekennzeichnet, dass** das Außengehäuse (2) eine gelochte Innenwandfläche aufweist.

6. Strömungsleitvorrichtung nach einem der vorhergehenden Ansprüche, **dadurch gekennzeichnet, dass** im Strömungskanal (4) in Umfangsrichtung beabstandet angeordnete Strömungsleitschaufeln (7) angeordnet sind.

7. Strömungsleitvorrichtung nach dem vorhergehenden Anspruch, **dadurch gekennzeichnet, dass** sich die Strömungsleitschaufeln (7) aus dem Bereich des Aufnahmeraums (5) für das Radialgebläserad bis zum Auslass (9) erstrecken.

8. Strömungsleitvorrichtung nach einem der vorigen Ansprüche 6 oder 7, **dadurch gekennzeichnet, dass** die Strömungsleitschaufeln (7) integral einstückig mit dem Innendiffusor (3) ausgebildet sind.

9. Strömungsleitvorrichtung nach einem der vorhergehenden Ansprüche, **dadurch gekennzeichnet, dass** in den Innendiffusor (3) eine Motoraufnahme integriert ist.

10. Strömungsleitvorrichtung nach einem der vorhergehenden Ansprüche, **dadurch gekennzeichnet, dass** das Außengehäuse (2) am Einlass eine integrale Venturidüse (11) aufweist.

11. Strömungsleitvorrichtung nach einem der vorhergehenden Ansprüche, **dadurch gekennzeichnet, dass** der Innendiffusor (3) als lösbarer Einsatz in dem Außengehäuse (2) ausgebildet ist.

12. Strömungsleitvorrichtung nach einem der vorhergehenden Ansprüche, **dadurch gekennzeichnet, dass** der Innendiffusor (3) und das Außengehäuse (2) im Wesentlichen zylindrisch ausgebildet sind.

13. Gebläseanordnung mit einem Radialgebläserad und einem damit verbundenen Elektromotor, wobei das Radialgebläserad im Aufnahmeraum der Strömungsleitvorrichtung (1) gemäß einem der vorigen Ansprüche angeordnet ist.

## Claims

1. A flow guiding device (1) for use on a fan assembly with a motor-operated radial impeller rotating about an axis of rotation (RA), comprising an outer housing (2) and an inner diffuser (3) between which there is formed a flow duct (4) extending along an axial flow direction, wherein the outer housing (2) forms a receiving space for the integral holding of the radial impeller, bordering in the axial direction on the inner diffuser (3), which during operation takes in a flow axially and blows it out radially into the flow duct (4), while the flow duct (4) is adapted to deflect the flow from a radial to an axial direction, wherein the inner diffuser is fashioned with multiple walls and provides a chamber (24) between the walls to contain insulating material, the chamber being subdivided by webs (19) distributed in the circumferential direction, **characterized in that** the inner diffuser (3) has a perforated lateral surface, wherein the inner diffuser (3) comprises a diffuser space (29) delimited toward the flow duct (4) by its lateral surface, in which guide blades (13) extend in the direction of an outlet (9) of the flow guiding device (1).

2. The flow guiding device according to claim 1, **characterized in that** the flow duct (4) extends continuously from the receiving space (5) to the outlet (9) of the flow guiding device (1).

3. The flow guiding device according to claim 2, **characterized in that** a flow cross section area of the flow duct (4) becomes larger toward the outlet (9) in the manner of a diffuser.

4. The flow guiding device according to any one of the preceding claims, **characterized in that** the receiving space (5) for the radial impeller borders on an inlet of the flow guiding device (1).

5. The flow guiding device according to any one of the preceding claims, **characterized in that** the outer housing (2) has a perforated inner wall surface.

6. The flow guiding device according to any one of the preceding claims, **characterized in that** flow guide blades (7) are arranged in the flow duct (4), being spaced apart in the circumferential direction.

7. The flow guiding device according to the preceding claim, **characterized in that** the flow guide blades (7) extend from the region of the receiving space (5) for the radial impeller up to the outlet (9).

8. The flow guiding device according to any one of the preceding claims 6 oder 7, **characterized in that** the flow guide blades (7) are formed integrally as a single piece with the inner diffuser (3).

9. The flow guiding device according to any one of the preceding claims, **characterized in that** a motor receptacle is integrated in the inner diffuser (3).

10. The flow guiding device according to any one of the preceding claims, **characterized in that** the outer housing (2) comprises an integral Venturi nozzle (11) at the inlet.

11. The flow guiding device according to any one of the preceding claims, **characterized in that** the inner diffuser (3) is designed as a removable insert in the outer housing (2).

12. The flow guiding device according to any one of the preceding claims, **characterized in that** the inner diffuser (3) and the outer housing (2) are designed substantially cylindrical.

13. A fan assembly having a radial impeller and an electric motor connected to it, wherein the radial impeller is arranged in the receiving space of the flow guiding device (1) according to any one of the preceding claims.

## Revendications

1. Dispositif de guidage de flux (1) destiné à être utilisé sur un agencement de ventilateur avec une roue de ventilateur radiale motorisée tournant autour d'un axe de rotation (RA), comprenant un boîtier extérieur (2) et un diffuseur intérieur (3) entre lesquels est formé un canal de flux (4) s'étendant le long d'une direction de flux axiale, dans lequel le boîtier extérieur (2) forme un espace de réception adjacent au diffuseur intérieur (3) dans la direction axiale pour la réception intégrale de la roue de ventilateur radiale, qui, en fonctionnement, aspire un flux axialement et le souffle radialement dans le canal de flux (4), dans lequel le canal de flux (4) est conçu pour rediriger le flux d'une direction radiale vers une direction axiale, dans lequel le diffuseur intérieur (3) est à parois multiples et fournit une chambre (24) entre les parois pour recevoir un matériau isolant, subdivisée par des nervures (19) réparties circonférentiellement, **caractérisé en ce que** le diffuseur interne (3) présente une surface extérieure perforée, dans lequel le diffuseur interne (3) présente un espace de diffusion (29) délimité par rapport au canal d'écoulement (4) par sa surface extérieure, dans lequel des aubes directrices (13) s'étendent en direction d'une sortie (9) du dispositif de guidage d'écoulement (1).

2. Dispositif de guidage de flux selon la revendication 1, **caractérisé en ce que** le canal de flux (4) s'étend en continu de l'espace de réception (5) jusqu'à la sortie (9) du dispositif de guidage de flux (1).

3. Dispositif de guidage de flux selon la revendication 2, **caractérisé en ce que** la section transversale de flux du canal de flux (4) augmente de manière similaire à un diffuseur vers la sortie (9).

4. Dispositif de guidage de flux selon l'une quelconque des revendications précédentes, **caractérisé en ce que** l'espace de réception (5) pour la roue de ventilateur radiale est adjacent à une entrée du dispositif de guidage de flux (1).

5. Dispositif de guidage de flux selon l'une quelconque des revendications précédentes, **caractérisé en ce que** le boîtier extérieur (2) présente une surface de paroi intérieure perforée.

6. Dispositif de guidage de flux selon l'une quelconque des revendications précédentes, **caractérisé en ce que** des aubes de guidage de flux (7) sont disposées de manière espacée dans la direction circonférentielle dans le canal de flux (4).

7. Dispositif de guidage de flux selon la revendication précédente, **caractérisé en ce que** les aubes de guidage de flux (7) s'étendent de la zone de l'espace de réception (5) pour la roue de ventilateur radiale jusqu'à la sortie (9).

8. Dispositif de guidage de flux selon l'une des revendications précédentes 6 ou 7, **caractérisé en ce que** les aubes de guidage de flux (7) sont formées d'une seule pièce avec le diffuseur intérieur (3).

9. Dispositif de guidage de flux selon l'une des revendications précédentes, **caractérisé en ce qu'**un support moteur est intégré dans le diffuseur intérieur (3).

10. Dispositif de guidage de flux selon l'une quelconque des revendications précédentes, **caractérisé en ce que** le boîtier extérieur (2) comporte une buse Venturi (11) intégrée à l'entrée.

11. Dispositif de guidage de flux selon l'une quelconque des revendications précédentes, **caractérisé en ce que** le diffuseur intérieur (3) est conçu comme un insert amovible dans le boîtier extérieur (2).

12. Dispositif de guidage de flux selon l'une quelconque des revendications précédentes, **caractérisé en ce que** le diffuseur intérieur (3) et le boîtier extérieur (2) sont essentiellement cylindriques.

13. Agencement de ventilateur avec une roue de ventilateur radiale et un moteur électrique relié à celle-ci, dans lequel la roue de ventilateur radiale est disposée dans l'espace de réception du dispositif de guidage de flux (1) selon l'une quelconque des revendications précédentes.
